# FASCICULE DE BREVET EUROPEEN

(11) **EP 0 042 789 B1**
(45) Date de publication et mention de la délivrance du brevet: **18.09.1985**
(21) Numéro de dépôt: 81400967.6
(22) Date de dépôt: 17.06.1981
(51) Int. Cl.: G01N 27/62, H01J 49/24

(54) **Procédé de mesure de grande sensibilité des concentrations de gaz et produits volatils in situ et en continu et appareil de mise en oeuvre**
Verfahren zum in situ und ununterbrochenen Messen mit hoher Empfindlichkeit von Gaskonzentrationen und flüchtigen Produkten und Vorrichtung zur Ausführung des Verfahrens
Method for the in situ and continuous high-sensibility measuring of concentrations of gas and volatile products, and apparatus for carrying it out

(30) Priorité: 20.06.1980 FR 8013776
(43) Date de publication de la demande: 30.12.1981
(73) Titulaire: BUREAU DE RECHERCHES GEOLOGIQUES ET MINIERES, F-75737 Paris Cedex 15 (FR)
(72) Inventeur: Baubron, Jean-Claude, F-45018 Orléans (FR)
(74) Mandataire: Bruder, Michel

## Description

L'invention se rapporte à un procédé de mesures de grande sensibilité effectuées in situ et de façon continue des concentrations de gaz et produits volatils ainsi qu'aux appareils de mise en oeuvre du procédé.

On connaît, par exemple par la demande de brevet français FR-A-2 438 267, des procédés de mesures permettant de surveiller les variations de concentration de gaz, ces mesures étant effectuées en continu au laboratoire. Cependant ces mesures ne portent que sur des gaz à la pression atmosphérique ou à pressions plus faibles, et il n'y a aucune difficulté à utiliser tous appareillages connus pour effectuer de telles mesures.

Par contre lorsque l'on désire étudier de très faibles variations de concentrations de gaz susceptibles de contenir en outre des produits volatils, ces gaz se présentant sous des pressions variables, comme cela est notamment le cas d'émanations volcaniques où la pression des gaz peut être considérable et fluctuer entre de très larges limites, on ne dispose d'aucun moyen capable d'effectuer de telles mesures en continu in situ et sur une longue période.

Il existe bien des appareils capables d'effectuer des prélèvements de gaz de sources volcaniques afin de mesurer les concentrations par chromatographie en phase gazeuse mais ces appareils ne permettent pas d'opérer des mesures de façon continue.

En outre de tels appareils, bien qu'ayant des seuils de détection d'abondance de l'ordre de 50 ppm lorsque la mesure est faite in situ et de 15 à 20 ppm en laboratoire, sont encore insuffisants notamment dans le cas de prévisions d'éventuelles éruptions volcaniques car ils ne peuvent ni détecter de très faibles écarts de concentrations ni la présence d'un élément nouveau à très faible concentration. Or une telle détection est indispensable pour déceler et mesurer les apports d'éléments provenant des fuites des couches inférieures situées par exemple à une trentaine de kilomètres de profondeur et qui peuvent être perturbés par l'atmosphère et les eaux dans des cycles dont on ne peut établir l'évolution que par des mesures systématiques et de façon continue sur une longue période.

En résumé on sait mesurer avec une grande précision les variations de concentrations de gaz, par exemple au moyen d'un spectromètre de masse, mais alors les mesures ne peuvent s'effectuer qu'en laboratoire à l'aide d'appareillages volumineux ou bien encore on sait mesurer des variations de concentration in situ mais alors les mesures sont discontinues et manquent de précision pour la détection de faibles concentrations.

L'objet de la présente invention est un procédé de mesure, de grande sensibilité, des concentrations de gaz et produits volatils émanant de sites naturels ou non et quels que soient les pressions et les débits dès lors que ces pressions sont supérieures à 10-² bars, au moyen d'une canalisation d'accès reliée à un spectromètre de masse par l'intermédiaire d'une chambre de détente, des pompes maintenant simultanément les pressions aux valeurs optimales dans la chambre de détente et une chambre d'analyse, caractérisé en ce que l'on prélève les gaz et produits volatils dont on désire connaître les variations de concentrations, en établissant un passage permanent entre la chambre de détente et la canalisation d'accès et en maintenant la pression de la chambre de détente à une valeur constante déterminée, de l'ordré de grandeur de 10-¹ à 10-² mbar, par l'ensemble des réglages automatiques du débit d'accès à la chambre de détente, du débit de sortie de cette chambre de détente et du pompage de celle-ci en vue d'obtenir une pression constante.

Un tel procédé présente l'avantage de pouvoir mesurer avec une précision de l'ordre de 2 ppm et de façon continue les concentrations d'éléments gazeux ou volatils provenant de toute émergence qu'il s'agisse de très faibles émanations ou de fuites à forts débits, les pressions pouvant attein- dre 5 bars par exemple.

En particulier, s'il s'agit de surveiller un site volcanique on mesure les variations de concentration des éléments en tous points désirés, de telle sorte qu'il devient possible d'étudier avec rigueur toute corrélation en vue d'établir des prévisions d'éventuelles éruptions alors qu'aucune méthode permanente jusqu'à ce jour ne permettait d'établir la prévision de tels risques.

Un autre objet de l'invention et un apareil de mise en oeuvre du procédé ainsi défini caractérisé en ce qu'il comprend une sonde métallique semi souple inoxydable, reliée par un conduit à faible débit à une chambre de détente connectée d'une part à une pompe de transfert des gaz, d'autre part à une jauge de pression de ladite chambre, une vanne d'entrée asservie contrôlant le débit accédant à ladite chambre, une vanne piézo-électrique reliant ladite chambre de détente à la chambre d'analyse d'un spectromètre de masse, ladite vanne piézo-électrique étant contrôlée par une jauge ionique de contrôle de la pression de la chambre d'analyse ou par le spectromètre lui-même.

Quelle que soit la pression des gaz dirigés en permanence vers l'appareil, il est donc possible de régler le débit d'accès à la chambre d'analyse du spectromètre de masse avec une grande précision et d'évaluer en permanence toutes variations des concentrations des éléments du mélange sans que les temps de réponse du dispositif soient prohibitifs. En effet le dispositif utilisé permet encore, en raison des vannes d'accès, d'éviter l'emploi de longs tubes capillaires destinés à baisser la pression à un niveau prédéterminé mais dont l'emploi accroît les temps de réponse des appareils auxquels ils sont connectés.

Une autre caractéristique de l'invention est un appareil de ce type dont le spectromètre de masse est un spectromètre quadrupolaire de telle sorte que l'ensemble de l'appareil et des pompes de vidage et d'établissement de faibles pressions soit aisément inséré dans un logement étanche de faibles dimensions, les mesures fournies par le spectromètre de masse étant transmises par câbles ou radio à toute station éloignée du lieu de mesure.

Il devient alors possible d'utiliser un tel appareil en tout lieu difficile d'accès dans l'industrie ou dans la nature, dans ce cas l'appareil pouvant être aisément transporté.

D'autres caractéristiques et avantages ressortiront de la description suivante faite en référence au dessin annexé qui représente, à titre d'exemple non limitatif, un mode de réalisation de la présente invention.

Sur le dessin, la figure unique représente sous forme schématique l'ensemble de l'appareil de mesure dans son enceinte et des éléments connectés.

L'enceinte, figurée en 1, peut prendre toute forme désirée en fonction des servitudes d'emploi mais se présente de préférence sous une forme parallélépipédique, étanche à la pluie et de dimensions réduites en raison des procédés et des moyens de mise en oeuvre adoptés. Les accès aux divers organes peuvent être obtenus par tous moyens connus au moyen d'un poste 2 extérieur à l'enceinte. Ce poste de contrôle et de commande général 2 est connecté au dispositif d'alimentation électrique 3 par le câble de liaison multiple 4, le dispositif 3 alimentant en tension les divers éléments de l'appareil.

Une sonde de prélèvement des gaz et produits volatils a été schématisée en 5. Cette sonde est introduite en permanence dans un évent approprié. Le prélèvement ainsi recueilli est canalisé de préférence par un tube métallique 6 inoxydable semi-souple dont l'extrémité amont pourvue d'un reniflard comprend un filtre 7, suivi éventuellement de tout dispositif de piégeage de l'eau et du gaz carbonique schématisé en 8. L'ensemble peut être aussi porté à une température élevée, 120 °C par exemple. Un raccord 9 amène les gaz et produits volatils prélevés à l'entrée 10 de l'appareil, cette entrée étant reliée à une chambre de détente 11. Une vanne 12, par exemple une vanne à pointeau ou une vanne quelconque asservie, permet de régler le débit des gaz et produits volatils prélevés pour maintenir une pression bien déterminée de 10-² à 10-¹ mbar par exemple dans la chambre de détente 11 en vue d'assurer la reproductibilité des mesures.

A cet effet la chambre 11 est reliée à la pompe 13 par le conduit 14. Cette pompe est de préférence une pompe à palettes biétagée d'un débit de 4,5 m³ par heure ou moins selon les applications. La sortie des gaz hors de l'enceinte 1 s'effectue par le conduit 15 dont l'extrémité est dirigée vers le sol. Une jauge de pression 16, du type « Pirani par exemple, alimentée par le câble 17 fournit la valeur de la pression sur l'indication 18 du poste de contrôle et de commande 2. Ce poste peut aussi comporter un moyen de réglage de la vanne 12, ce réglage manuel ou automatique étant effectué pour maintenir une pression constante de l'ordre de 10-² à 10-¹ mbar dans la chambre 11.

La chambre de détente 11 est raccordée à la chambre d'analyse 19 du spectromètre de masse 20 par la canalisation 21 et sous le contrôle de la vanne piézo-électrique 22. Cette vanne est contrôlée automatiquement par la jauge ionique 23 raccordée à la chambre d'analyse 19 au moyen du raccord métallique 24 ou encore directement contrôlée par le spectromètre lui-même. La jauge ionique 23 et la vanne piézo-électrique 22 sont alimentées par le câble électrique 25 et les dispositifs 26 et 27, le dispositif 27 étant un circuit de réaction commandant directement la vanne piézo-électrique 22. Le circuit de réaction 27 a été représenté de façon schématique, ce circuit pouvant être de tout type connu. Le réglage et la commande du circuit de réaction 27 en fonction de la pression de la chambre d'analyse 19 sont tels qu'ils permettent de faire varier le débit des produits volatils et des gaz détendus de la chambre 11 vers la chambre d'analyse 19 pour y maintenir une pression stable de 10-⁸ à 10-⁷ mbar. Ils peuvent en outre entraîner la coupure par la vanne 22 de toute communication entre les deux chambres 11 et 19 afin d'obtenir une parfaite sécurité de l'appareil notamment en cas d'incident de fonctionnement susceptible d'affecter le filament du spectromètre 20.

La vanne 22 reste aussi fermée lorsque l'appareil est en position d'attente entre les mesures si celles-ci se font de manière discontinue.

La chambre d'analyse 19 est vidée au moyen d'une pompe primaire 28, de même type que la pompe 13, pourvue d'une canalisation de sortie 29 et du raccord 30 relié à la sortie de la pompe ultra-rapide 31 qui est de préférence une pompe à diffusion d'huile ou une pompe turbomoléculaire. Afin d'éviter les rétro-diffusions d'huile, la pompe est surmontée d'un baffle 32, le refroidissement de la pompe étant assuré par une ventilation forcée.

Ce pompage peut aussi être assuré par tout autre moyen connu, tel une pompe turbo par exemple.

Un ensemble de moyens de commande et de visualisation 33 du poste de commande 2 permet de contrôler chacune des pompes 13, 28 et 31 alimentées respectivement par les circuits électriques 34, 35 et 36. Le poste 2 permet de même le contrôle de la jauge ionique du spectromètre 20 et du circuit de réaction 27 commandant la vanne piézo-électrique 22 ainsi que la jauge de Pirani 16, son circuit de réaction et la vanne 12.

Les résultats du spectromètre de masse 20, qui est du type quadrupolaire alimenté par le câble 37, sont transmis par le câble 39 à un dispositif de traitement de l'information 39 éventuellement connecté par le câble 40 au poste de contrôle et de commande 2. Le dispositif 39 peut être un dispositif de calcul numérique ou analogique et peut être situé à toute station plus ou moins éloignée du site d'analyse. Il peut être connecté au moyen du câble 43 à tous appareils auxiliaires de visualisation 41 ou d'impression 42.

Il est ainsi possible, quelles que soient les difficultés d'accès au site choisi, de disposer l'enceinte 1 de dimensions réduites, de l'ordre par exemple de 40 x 50 x 60 cm au moins, au voisinage immédiat de ce site et de procéder à des mesures de très faibles concentrations de gaz en vue de détecter des variations des éléments tels que H, He, CH₄, NH₃ etc... dans une masse de H₂0, CO_{z}, N₂, l'appareil ainsi réalisé ayant une sensibilité en abondance de l'ordre de 2 ppm.

L'appareil étant au voisinage du site, fonctionnant de façon autonome et étant contrôlé en permanence par le poste 2 éventuellement asservi au système de traitement de données 39, on peut, en fonction des résultats obtenus, procéder à la répétition des cycles de prélèvement par la sondé 5 et d'introduction dans la chambre d'analyse 19 en transitant par la chambre de détente 11, selon des fréquences variables. Le dispositif de traitement de données 39 permet donc de contrôler la fréquence de répétition des cycles de mesure en fonction des valeurs des concentrations obtenues indépendamment des pressions des gaz recueillis par la sonde. Le temps de réponse de l'appareil peut être très court puisque d'une part ses dimensions réduites se prêtent à une possibilité d'installation très proche de l'évent choisi et d'autre part, en raison des contrôles des vannes 12 et 22 il n'est pas nécessaire de relier l'appareil à la sonde 5 par un capillaire s'étendant sur toute la distance existant entre sonde et appareil.

Si l'on désire détecter les variations des concentrations de gaz émanant d'émergences volcaniques, on peut effectuer aisément par ce procédé l'analyse systématique et permanente sur le site même des gaz tels que : H, He, CH₄ de masse 16, 15 et 14, NH₃ de masse 17, 16 et 15, H₂0 de masse 18 et 17, Ne de masse 20 et 22, N₂, O2, H₂S de masse 28, 32 et 34, HCI de masse 36 et 38, Ar, C0₂ de masse 44 et 48, S0₂ de masse 64 et 68 etc...

Si l'on doit surveiller toute une installation ou une zone volcanique on peut connecter un dispositif de calcul unique 39 à plusieurs enceintes 1 dont chacune reçoit en permanence les émanations d'une émergence voisine.

L'appareil peut également être utilisé pour contrôler les dégagements gazeux de forages géothermiques et détecter les anomalies de gaz en géothermie ou en recherche minière. On peut alors coupler l'appareil à une sonde de scintillation 44 en vue de la détection et de la mesure simultanée du Radon. Cette sonde de type habituel peut être connectée par toute jonction appropriée de détente 11. L'alimentation en courant de la sonde a été schématisée par le fil 45 et la sortie par le fil 46.

Le poste 2 de contrôle et de commande des éléments contenus dans l'enceinte 1 est alors contrôlé par les résultats du dispositif éloigné de traitement des informations 39 fournies par le spectromètre de masse 20 et par la sonde de scintillation 44 connectée à la chambre de détente 11.

## Revendications

1. Procédé de mesure, de grande sensibilité, des concentrations de gaz et produits volatils émanant de sites naturels ou non et quels que soient les pressions et les débits dès lors que ces pressions sont supérieures à 10-² bars, au moyen d'une canalisation d'accès reliée à un spectromètre de masse par l'intermédiaire d'une chambre de détente (11), des pompes maintenant simultanément les pressions aux valeurs optimales dans la chambre de détente (11) et une chambre d'analyse (19), caractérisé en ce que l'on prélève les gaz et produits volatils dont on désire connaître les variations de concentrations, en établissant un passage permanent entre la chambre de détente (11) et la canalisation d'accès (9) et en maintenant la pression de la chambre de détente (11) à une valeur constante déterminée, de l'ordre de grandeur de 10-¹ à 10-² mbar, par l'ensemble des réglages automatiques du débit d'accès à la chambre de détente (11), du débit de sortie de cette chambre de détente et du pompage de celle-ci en vue d'obtenir une pression constante.

2. Procédé tel que revendiqué en 1 selon lequel les opérations de circulation des gaz et produits volatils dans les chambres de détente (11) et d'analyse (19) sont contrôlées par un poste de commande disposé au voisinage du spectromètre de masse, caractérisé en ce que le poste de commande assure le réglage du débit permanent des gaz à travers la chambre de détente (11) et la chambre d'analyse (19).

3. Procédé tel que revendiqué dans l'une quelconque des revendications 1 et 2 selon lequel les mesures des pressions et concentrations sont transmises à une station de traitement des données (39) éloignée du site des mesures.

4. Procédé tel que revendiqué en 3 dont le dispositif de traitement de l'information contrôle la fréquence de répétition des cycles de mesures en fonction des valeurs des concentrations obtenues indépendamment des pressions des gaz recueillis par la sonde.

5. Appareil de mise en oeuvre du procédé revendiqué dans l'une quelconque des revendications 1 à 4 comprenant une canalisation d'amenée des gaz et produits volatils à pression quelconque à analyser et raccordée, au moyen d'une vanne et d'une chambre de détente, à la chambre d'analyse d'un spectromètre de masse, ainsi que des moyens de pompage, caractérisé en ce que la canalisation comporte une sonde (5) reliée à la chambre de détente (11) par une conduite (9) dont le débit des gaz est limité par une vanne de réglage (12) amenant les gaz de façon continue à ladite chambre (11), celle-ci étant connectée d'une part à une pompe de transfert des gaz (13) d'autre part à une jauge (16) de la pression de ladite chambre, une vanne piézo-électrique (22), connectée entre la chambre d'analyse (19) du spectromètre de masse (20) et la chambre de détente (11), assurant le réglage du débit continu du gaz provenant de la chambre de détente (11) sous la commande de la jauge ionique (23) de contrôle de la pression de la chambre d'analyse 19, la pompe (13) assurant le maintien de la pression de la chambre de détente (11) avec les vannes de contrôle (12) du débit continu d'entrée des gaz dans la chambre de détente (11) et de contrôle du débit d'entrée (22) dans la chambre d'analyse (19).

6. Appareil tel que revendiqué en 5 dont le spectromètre de masse (20) est un spectromètre quadrupolaire logé dans une enceinte (1) étanche à la pluie et transportable, ladite enceinte (1) étant pourvue d'une source d'alimentation en tension, caractérisé en ce que ladite enceinte (1) contient une seconde pompe (31) à grand débit surmontée ou non d'un baffle (32) destiné à réduire les rétrodiffusions d'huile dans la chambre d'analyse (19), une troisième pompe (28) assurant le vide primaire en vue de vider la chambre d'analyse (19).

7. Appareil tel que revendiqué dans l'une quelconque des revendications 5 et 6 dont l'ensemble des éléments est contrôlé par un poste (2) extérieur à l'enceinte, caractérisé en ce que la sortie du dispositif de mesure de spectromètre (20) est connectée à un câble de transmission (38) des données à un système de traitement de l'information (39) et de ses équipements de visualisation (41) et d'impression (42) éloignés du site de mesure.

8. Appareil tel que revendiqué en 7 dont le poste (2) de contrôle et de commande des éléments contenus dans l'enceinte (1) est contrôlé par les résultats du dispositif éloigné de traitement des informations (39) fournies par le spectromètre de masse (20), et par une sonde de scintillation (44) connectée à l'enceinte de détente (11).

## Claims

1. Process for measuring, with high sensitivity, concentrations of gas and volatile products issuing from sites, natural or not and whatever the pressures and flowrates as long as these pressures are greater than 10-² bars, by means of an access pipe connected to a mass spectrometer via an expansion chamber (11), pumps simultaneously maintaining the pressures at the optimum values in the expansion chamber (11) and an analysis chamber (19), characterized in that the gases and volatile product of which it is desired to know the variations in concentrations, are sampled by establishing a permanent passage between the expansion chamber (11) and the access pipe (9) and by maintaining the pressure of the expansion chamber (11) at a determined constant value, of the order of magnitude of 10-¹ to 10-² mbar, by all the automatic adjustments of the access flowrate to the expansion chamber (11), of the outlet flowrate from this expansion chamber and of the pumping thereof with a view to obtaining a constant pressure.

2. A process according to claim 1, wherein the operations of circulation of the gases and volative products, in the expansion (11) and analysis (19) chambers are controlled by a control station disposed in the vicinity of the mass spectrometer, characterized in that the control station ensures adjustement of the permanent flowrate of the gases through the expansion chamber (11) and the analysis chamber (19).

3. A process according to any of claims 1 and 2, wherein the measurements of the pressures and concentrations are transmitted to a data processing station (39) remote from the site of the measurements.

4. A process according to claim 3, wherein the data processing device monitors the frequency of repetition of the cycles of measurements as a function of the values of the concentrations obtained independently of the pressures of the gases collected by the probe.

5. An apparatus for carrying out the process claimed in any one of Claims 1 to 4 comprising a pipe for conducting the gases and volatile products under any pressure to be analysed and connected, by means of a valve and an expansion chamber, to the analysis chamber of a mass spectrometer, as well as pumping means, characterized in that the pipe comprises a probe (5) connected to the expansion chamber (11) by a conduit (9) of which the flowrate of the gases is limited by an adjusting valve (12) conducting the gases in continuous manner to said chamber (11), the latter being connected on the one hand to a gas transfer pump (13), on the other hand to a gauge (16) of the pressure of said chamber, a piezo-electric valve (22), connected between the analysis chamber (19) at the mass spectrometer (20) and the expansion chamber (11), ensuring adjustment of the continuous flowrate of the gas coming from the expansion chamber (11) under the control of the ionic gauge (23) for monitoring the pressure of analysis chamber (19), the pump (13) ensuring maintenance of the pressure of the expansion chamber (11) with the valves (12) controlling the continuous inlet flowrate of the gases in the expansion chamber (11) and for controlling the inlet flowrate (22) in the analysis chamber (19).

6. An apparatus according to claim 5, wherein the mass spectrometer (20) is a quadrupolar spectrometer housed in a transportable rain- proof enclosure (1), said enclosure (1) being provided with a source of voltage supply, characterized in that said enclosure (1) contains a second pump (31) with high rate of flow surmounted or not by a baffle (32) intended to reduce the retrodiffusions of oil in the analysis chamber (19), a third pump (28) ensuring the primary vacuum with a view to emptying the analysis chamber (19).

7. An apparatus according to any of claims 5 and 6, wherein the assembly of the elements is controlled by a station (2) outside the enclosure, characterized in that the outlet of the spectrometer measure device (20) is connected, by a data transmission cable (38), to a data processing system (39) and its display equipment (41) and print-out equipment (42) remote from the site of measurement.

8. An apparatus according to claim 7, wherein the station (2) for monitoring and controlling the elements contained in the enclosure (1) is controlled by the results of the remote data processing device (39) furnished by the mass spectrometer (20) and by a scintillation probe (44) connected to the expansion enclosure (11).

## Patentansprüche

1. Meßverfahren großer Empfindlichkeit für die Konzentration von an natürlichen oder nicht natürlichen Plätzen ausströmenden Gasen und flüchtigen Stoffen, wie auch immer ihre Drücke und Ausströmmengen sind, falls ihre Drücke über 10-² bar liegen, mittels einer Zuführleitung, die mit einem Massenspektrometer über eine Expansionskammer (11) verbunden ist, wobei Pumpen zugleich in der Expansionskammer (11) und einer Analysekammer (19) die Drücke auf optimalen Werten halten, dadurch gekennzeichnet, daß man die Gase und flüchtigen Stoffe, deren Konzentrationsänderung man zu kennen wünscht, dadurch aufnimmt, daß man eine ständige Verbindung zwischen der Expansionskamme (11) und der Zuführleitung (9) einrichtet und den Druck der Expansionskammer (11) auf einen gegebenen Wert in der Grössenordnung von 10-¹ bis 10-² mbar hält durch das Zusammenwirken der automatischen Regelungen der Zuströmmenge zur Expansionskammer (11), der Ausströmmenge aus dieser Expansionskammer und der Arbeit der ihr zugeordneten Pumpe, um einen konstanten Druck zu erhalten.

2. Verfahren nach Anspruch 1, bei welchem die Zirkulationsvorgänge der Gase und der flüchtigen Stoffe in der Expansionskammer (11) und der Analysekammer (19) durch eine Steuereinheit gesteuert werden, die in der Nähe des Massenspektrometers angeordnet ist, dadurch gekennzeichnet, daß die Steuereinheit die Regelung der permanenten Zufuhr der Gase über die Expansionskammer (11) und die Analysekammer (19) sicherstellt.

3. Verfahren nach einem der Ansprüche 1 oder 2, dadurch gekennzeichnet, daß die Messungen der Drücke und Konzentrationen an eine von der Meßstelle entfernte Datenverarbeitungsstation (39) übertragen werden.

4. Verfahren nach Anspruch 3, dadurch gekennzeichnet, daß die Einrichtung zur Informationsbearbeitung die Wiederholungsfrequenz der Meßzyklen als Funktion der erhaltenen Konzentrationswerte unabhängig von den durch die Sonde ermittelten Gasdrücken steuert.

5. Vorrichtung zur Durchführung des Verfahrens nach einem der Ansprüche 1-4 mit einer Zuführleitung für die zu analysierenden Gase und die flüchtigen Stoffe von beliebigem Druck, die mittels eines Schiebers und einer Expansionskammer mit der Analysekammer eines Massenspektrometers verbunden ist, sowie mit Pumpvorrichtungen, dadurch gekennzeichnet, daß die Leitung eine Sonde (5) umfaßt, die mit der Expansionskammer (11) über eine Leitung (9) verbunden ist, in der die Gasfördermenge durch einen Regelschieber (12) begrenzt wird und die die Gase kontinuierlich dieser Expansionskammer (11) zuführt, die einerseits mit einer Gasförderpumpe (13) und andererseits mit einem Meßgerät (16) zur Ermittlung des Druckes in dieser Kammer verbunden ist, daß ein piezoelektrischer Schieber (22) zwischen der Analysekammer (19) des Massenspektrometers (20) und der Expansionskammer (11) eingefügt ist, um die Regelung der kontinuierlichen Gasförderung aus der Expansionskammer (11) unter der Steuerung durch eines lonisationsmeßgeräts (23) zur Überwachung des Drucks in der Analysekammer (19) sicherzustellen, wobei die Pumpe (13) die Aufrechterhaltung des Drucks in der Expansionskammer (11) mit den Schiebern (12) zur Steuerung der kontinuierlichen Einströmung in die Expansionskammer (11) und (22) zur Steuerung der Einströmung in die Analysekammer (19) sicherstellt.

6. Vorrichtung nach Anspruch 5, bei welcher das Massenspektrometer (20) ein vierpoliges Spektrometer ist, das in einem regendichten und transportablen Gehäuse (1) angeordnet ist, das mit einer Spannungsquelle versehen ist, dadurch gekennzeichnet, daß dieses Gehäuse (1) mit einer zweiten Pumpe (31) mit großer Förderleistung versehen ist, über der eine zur Reduzierung der Rückdiffusion von Öl in die Analysekammer (19) bestimmte Abschirmung (32) angebracht sein kann, und daß eine dritte Pumpe (28) das Anfangsvakuum im Hinblick auf die Evakuierung der Analysekammer (19) sicherstellt.

7. Vorrichtung nach einem der Ansprüche 5 oder 6, bei welcher die Anordnung der Elemente durch eine Überwachungseinheit (2) außerhalb des Gehäuses gesteuert wird, dadurch gekennzeichnet, daß der Ausgang der Meßeinrichtung des Spektrometers (20) durch ein Datenübertragungskabel (38) mit einem Datenverarbeitungssystem (39) verbunden ist und mit seinen Anzeige- (41) und Druckeinrichtungen (42), welche von der Meßstelle entfernt gelegen sind.

8. Vorrichtung nach Anspruch 7, dadurch gekennzeichnet, daß die Einheit (2) zur Überwachung und Steuerung der im Gehäuse (1) enthaltenen Elemente durch die Ergebnisse der entfernt gelegenen Datenverarbeitungseinheit (39) gesteuert wird, die mit Daten vom Massenspektrometer (20) und von einer mit der Expansionskammer (11) verbundenen Szintillationssonde (44) versorgt wird.
